# EUROPÄISCHE PATENTSCHRIFT

(11) **EP 3 749 590 B1**
(45) Veröffentlichungstag und Bekanntmachung des Hinweises auf die Patenterteilung: **03.04.2024**
(21) Anmeldenummer: 19704599.0
(22) Anmeldetag: 08.02.2019
(51) Int. Cl.: B65D 85/10, B65B 61/20, B65B 19/20, B65D 75/58, B65D 75/54

(54) **PACKUNG FÜR ZIGARETTEN SOWIE VERFAHREN ZUM HERSTELLEN DERSELBEN**
PACKAGE FOR CIGARETTES AND METHOD FOR THE PRODUCTION THEREOF
PAQUET DE CIGARETTES ET SON PROCÉDÉ DE FABRICATION

(30) Priorität: 09.02.2018 DE 102018001042
(43) Veröffentlichungstag der Anmeldung: 16.12.2020
(73) Patentinhaber: Focke & Co. (GmbH & Co. KG), 27283 Verden (DE)
(72) Erfinder: MÖLLER, Michael, 28213 Bremen (DE); KÖSTER, Johann, 27283 Verden (DE)
(74) Vertreter: Aulich, Martin
(86) Internationale Anmeldenummer: PCT/EP2019/053113
(87) Internationale Veröffentlichungsnummer: WO 2019/154977

(56) Entgegenhaltungen:
- EP-A1- 1 547 928
- EP-A1- 2 087 991
- EP-B1- 1 547 928
- EP-B1- 2 087 991
- WO-A1-2011/069575
- WO-A1-2011/110272
- WO-A1-2013/053408
- WO-A1-2017/072606
- WO-A1-2017/168278
- DE-A1- 19 807 438
- DE-T5-112014 004 883
- GB-A- 2 374 338

## Beschreibung

Die Erfindung betrifft Packungen für Zigaretten oder andere Tabakprodukte entsprechend Oberbegriff des Anspruchs 1. Weiterhin bezieht sich die Erfindung auf Verfahren zum Herstellen von Innenpackungen der Packung.

Es ist bekannt, in einer Zigarettenpackung, auch in der Ausführung als Dichtpackung, also mit einem aus aromadichter Folie bestehenden Innenpackung, innerhalb einer insbesondere als Klappschachtel ausgebildeten Außenpackung, Druckträger mit Informationen, Kennzeichen, Dekorationen etc. für den Verbraucher anzuordnen. Der Druckträger - Coupon - ist so angeordnet, dass beim erstmaligen Öffnen der Zigarettenpackung der entsprechende Zuschnitt freigelegt wird, sodass der Verbraucher die Information zur Kenntnis nehmen kann, bevor die Zigaretten entnommen werden.

Bei einer Zigarettenpackung gemäß WO 2017/072606 A1 befindet sich der Druckträger bzw. Coupon in einer Ausgangsstellung zwischen Innenpackung und Außenpackung. Eine Verschlusslasche bzw. ein Verschlussetikett der Innenpackung ist dauerhaft mit einem Deckel der als Klappschachtel ausgebildeten Außenpackung verbunden. Beim Öffnen des Deckels wird die Verschlusslasche von der Innenpackung entfernt und zugleich der Coupon aus der Ausgangsstellung herausgezogen. Der Coupon liegt demnach ursprünglich an der Innenseite der Verschlusslasche.

Die Erfindung befasst sich mit Zigarettenpackungen aus einer Innenpackung, vorzugsweise in der Ausführung als Dichtpackung mit einem Öffnungsetikett als Öffnungshilfe und mit einem Druckträger bzw. Coupon in einer Außenpackung, vorzugsweise in der Ausführung als Klappschachtel. Die zu lösende Aufgabe besteht darin, den Coupon so auszubilden und anzubringen, dass bei der Ingebrauchnahme der Packung die Verbraucherinformationen des Coupons zuverlässig wahrgenommen werden. Darüber hinaus soll das Herstellungsverfahren für die Packung durch den Coupon nicht erschwert werden.

Zur Lösung dieser Aufgabe ist die erfindungsgemäße Packung gekennzeichnet durch die Merkmale des Anspruchs 1.

Im Kern geht es darum, den Coupon unmittelbar an der freien Außenseite des Öffnungsetiketts zu positionieren und mit dem Öffnungsetikett lösbar zu verbinden, derart, dass der Coupon beim (erstmaligen) Öffnen der Innenpackung oder im Zusammenhang mit dem Öffnungsvorgang entfernt werden kann. Die Anordnung ist so getroffen, dass der Öffnungsvorgang der Innenpackung die Aufmerksamkeit des Verbrauchers auf den Coupon bzw. die mit Bedruckung versehenen Bereiche lenkt.

Bei einer bevorzugten Ausführung der Erfindung erstreckt sich der Coupon mit einem Schenkel - Stirnschenkel - im Bereich einer Innen-Stirnwand der Innenpackung und mit einem anschließenden Schenkel - Frontschenkel - im Bereich der Innen-Vorderwand, jeweils mit (Teil-)Überdeckung des Öffnungsetiketts. Der Frontschenkel kann sich alternativ über einen Teilbereich eines Betätigungsschenkels des Öffnungsetiketts im Bereich der Innen-Vorderwand erstrecken oder so ausgebildet sein, dass der Schenkel des Öffnungsetiketts, einschließlich Grifflasche, vollständig überdeckt ist. Der Coupon ist zweckmäßigerweise mit einer (klebstofffreien) Anfasslasche bzw. einem Griffstreifen am freien Rand versehen, vorzugsweise als durchgehender Streifen über die volle Breite des rechteckigen Coupons.

Eine andere Ausführung besteht darin, einen mehrlagigen Coupon (mit Leporello-Faltung oder mit mehreren lösbar zusammenhängenden Lagen) an der Außenseite des Öffnungsetiketts anzubringen, und zwar entweder im Bereich der Innen-Stirnwand oder der Innen-Vorderwand. Die mit einem Anfasszipfel versehenen Lagen des mehrlagigen Coupons können entweder entfaltet oder nacheinander abgetrennt werden.

Weitere Ausführungen der Erfindung arbeiten in der Weise, dass der Coupon beim Betätigen des Griffstreifens (von Hand), also durch den Vorgang des Anhebens des Öffnungsetiketts, aus der Ausgangsstellung herausgezogen wird.

Gemäß einer weiteren Ausführung ist der Coupon als Teil des Öffnungsetiketts ausgebildet, wobei beim Betätigen des Coupons durch Erfassen der Anfasslasche bzw. des Griffstreifens zugleich das Öffnungsetikett erfasst wird. Der lösbar an dem Schenkel des Öffnungsetiketts fixierte Coupon kann abgetrennt werden, insbesondere über eine Perforationsverbindung.

Eine Besonderheit der Erfindung ist das Herstellungsverfahren. Zuschnitte für das Öffnungsetikett werden positionsgerecht auf eine (Folien-)Bahn zum Herstellen von Zuschnitten für die Innenpackung aufgebracht. Erfindungsgemäß wird so vorgegangen, dass der Coupon nach Anbringen der Öffnungsetiketten an der Folienbahn positionsgerecht auf die Öffnungsetiketten aufgelegt wird. Danach werden die Zuschnitte durch Abtrennen von der Folienbahn hergestellt.

Alternativ kann so vorgegangen werden, dass die fortlaufende Folienbahn unter Bildung einer schlauchartigen Struktur um aufeinanderfolgende Zigarettengruppen - üblicherweise mit Innenkragen - herumgefaltet und sodann die Coupons aufgelegt werden.

Weitere Einzelheiten der Erfindung und Ausführungen derselben werden nachfolgend anhand der Zeichnungen näher beschrieben. Es zeigt:
- Fig. 1: eine Zigarettenpackung bei geöffnetem Deckel einer Klappschachtel, perspektivisch,
- Fig. 2: eine Darstellung analog Fig. 1 für ein anderes Ausführungsbeispiel,
- Fig. 3: einen deckelseitigen Teilbereich der Packung gemäß Fig. 1 in einer Öffnungsstellung,
- Fig. 4: eine weitere Ausführung einer Packung in einer Darstellung analog Fig. 1,
- Fig. 5: eine Einzelheit bzw. ein Ausschnitt der Packung gemäß Fig. 1 in Seitenansicht entsprechend Pfeil V, in vergrößertem Maßstab,
- Fig. 6: eine Darstellung analog Fig. 5 der Packung gemäß Fig. 2 entsprechend Pfeil VI,
- Fig. 7: eine weitere Ausführung einer Packung bei geöffnetem Deckel in Perspektive,
- Fig. 8: die Packung gemäß Fig. 7 beim Öffnen einer Innenpackung,
- Fig. 9: einen deckelseitigen Ausschnitt der Packung gemäß Fig. 7 entsprechend Pfeil IX,
- Fig. 10: eine weitere Ausführung einer Packung in einer Darstellung analog Fig. 7,
- Fig. 11: die Packung gemäß Fig. 10 in einem Ausschnitt in Seitenansicht entsprechend Pfeil XI der Fig. 10,
- Fig. 12: eine weitere Ausführung einer Packung in einer Darstellung analog Fig. 1,
- Fig. 13: einen frontseitigen Ausschnitt der Packung gemäß Fig. 12, analog zu Fig. 11, gemäß Pfeil XIII,
- Fig. 14: die Packung gemäß Fig. 12, Fig. 13 beim Öffnen einer Innenpackung,
- Fig. 15: einen Teilbereich der Packung gemäß Fig. 14 bei fortgesetztem Öffnungsvorgang,
- Fig. 16: einen Abschnitt einer Folienbahn zum Herstellen von Zuschnitten für Innenpackungen, in Perspektive,
- Fig. 17: einen Bereich der Fertigung von Innenpackungen aus einer Folienbahn, ebenfalls in Perspektive.

Die in den Zeichnungen wiedergegebenen Packungsbeispiele betreffen Zigarettenpackungen in der Ausführung als Dichtpackung. Eine Außenpackung 10 ist als Klappschachtel ausgebildet mit einem Schachtelteil 11 und einem Deckel 12. Im Schachtelteil ist ein Kragen 13 angeordnet, der mit einem Teilbereich aus dem Schachtelteil 11 herausragt. Der Schachtelteil 11 bildet eine Schachtel-Vorderwand 14, eine Schachtel-Rückwand 15 und schmale, aufrechte Schachtel-Seitenwände 16. Entsprechend hat der Deckel 12 eine Deckel-Vorderwand 17, eine Deckel-Rückwand 18 und Deckel-Seitenwände 19.

Der Kragen 13 mit Kragen-Vorderwand 20 und Kragen-Seitenlappen 21 ist insoweit besonders ausgebildet, als frontseitig, also im Bereich der Kragen-Vorderwand 20, eine vergrößerte Ausnehmung 22 gebildet ist, die sich bis in den Bereich der Schachtel-Vorderwand 14 erstreckt, also bis unterhalb einer Schachtel-Schließkante 23.

Die Außenpackung 10 ist vorliegend als Rundkanten-Packung ausgebildet, also mit aufrechten Rundkanten 24, im Querschnitt viertelkreisförmig unter Anpassung an die Abmessungen der Zigaretten. Im Bereich des Kragens 13 ist die frontseitige Ausnehmung 22 so bemessen, dass mindestens ein Teilquerschnitt der Rundkante 24 erhalten bleibt.

In der in vorstehender oder in anderer Weise ausgebildeten Außenpackung 10 ist eine Innenpackung 25 als Packungsinhalt angeordnet. Die im Wesentlichen quaderförmige Innenpackung füllt den Innenraum der Außenpackung 10 weitgehend aus.

Die Innenpackung 25 ist eine Folienpackung, vorzugsweise eine Dichtpackung aus einer feuchtigkeits- und aromadichten Folie. Ein Zuschnitt der Folie umgibt den Packungsinhalt - eine Gruppe von Zigaretten 26 - vollständig unter Bildung einer Innen-Vorderwand 27, einer Innen-Rückwand 28 und von Innen-Seitenwänden 29. Eine Innen-Stirnwand 30 ist vorzugsweise ohne Faltlappen, durchgehend geschlossen, ausgebildet. Verschluss- bzw. Siegelnähte (nicht gezeigt) befinden sich vorzugsweise im Bereich der Innen-Seitenwände 29 sowie im Bereich der Innen-Rückwand 28.

Im Vordergrund der Innovation steht die Innenpackung 25, insbesondere eine Öffnungshilfe derselben. Diese besteht in der Hauptsache aus einer Schließlasche bzw. einem Öffnungsetikett 31, welches aus einem gesonderten Zuschnitt besteht und so bemessen und angeordnet ist, dass ein erster Schenkel, nämlich Abdeckschenkel 32 sich im Bereich der Innen-Stirnwand 30 der Innenpackung 25 erstreckt. Frontseitig schließt ein Schenkel an der Innen-Vorderwand 27 an, nämlich ein Betätigungsschenkel 33. Vorzugsweise erstreckt sich das Öffnungsetikett 31 auch im Bereich der Innen-Rückwand 28, nämlich mit einem dort verankerten Befestigungsschenkel 34.

Vorzugsweise ist das Öffnungsetikett 31 so ausgebildet, dass der Abdeckschenkel 32 die Innen-Stirnwand 30 vollständig abdeckt unter Anpassung an die Kontur der Packung (Rundkanten, oktagonal- oder quaderförmig). Beim Betätigen des Öffnungsetiketts 31 zum Freilegen einer Entnahmeöffnung 35 der Innenpackung 25 wird ein schmalerer, mittiger, durch Perforationslinien 36 begrenzter Streifen, etwa in der Breite des Betätigungsschenkels 33, aus dem breiteren Abdeckschenkel 32 herausgetrennt (Fig. 14, Fig. 15). Dabei wird zur Bildung der Entnahmeöffnung 35 ein Abdecklappen 37 aufgrund von Schwächungslinien aus der Folie der Innenpackung 25 herausgetrennt, wodurch die Entnahmeöffnung 35 entsteht. Das Öffnungsetikett 31 ist mittels mehrfach wirkendem Kleber mit der Innenpackung 25 verbunden, kann also von dieser abgezogen und in die Schließstellung zurückgebracht werden. Alternativ kann die Entnahmeöffnung 35 bei der Fertigung eines Folienzuschnitts für die Innenpackung 25 durch Heraustrennen des Abdecklappens 37 vorgefertigt sein. In diesem Falle ist das Öffnungsetikett 31 in dem Bereich der Entnahmeöffnung 35 klebstofffrei.

Der Innenpackung 25 ist ein Informations- bzw. Datenträger zugeordnet, der nachfolgend als Coupon 38 bezeichnet wird. Dieser besteht aus Papier oder Folie und ist einseitig oder beidseitig mit einer Bedruckung versehen, bei der es sich um Informationen handelt, aber auch um Werbehinweise oder Dekorationen. Der Coupon 38 ist so an der Innenpackung 25 angeordnet, dass ein Zusammenhang bzw. ein Zusammenwirken mit dem (erstmaligen) Öffnen der Innenpackung 25 mit Hilfe des Öffnungsetiketts 31 gegeben ist. Der Coupon 38 ist zu diesem Zweck mittelbar oder unmittelbar an dem Öffnungsetikett 31 angebracht, insbesondere mit diesem durch Klebung verbunden.

Bei den Ausführungsbeispielen gemäß Fig. 1 bis Fig. 3 sowie Fig. 5 und Fig. 6 ist der Coupon 38 an der Außenseite des Öffnungsetiketts 31 angeordnet und vorzugsweise mittels lösbarer Klebung verbunden. Die Anordnung ist so getroffen, dass der Coupon 38 von dem Öffnungsetikett 31 abgelöst werden kann, bevor das Öffnungsetikett 31 für die Freigabe der Entnahmeöffnung 35 betätigt wird. Wegen der funktionalen Wechselbeziehung zwischen Öffnungsetikett 31 und Coupon 38 wird das Öffnungsetikett 31 vorzugsweise von Hand betätigt, und zwar durch Erfassen einer leimfreien Grifflasche 39 an einem freien Ende des Öffnungsetiketts 31, insbesondere an einem Querrand des Betätigungsschenkels 33 an der Innen-Vorderwand 27.

Der funktionale Zusammenhang zwischen Öffnungshilfe bzw. Öffnungsetikett 31 einerseits und Coupon 38 andererseits kann auf verschiedene Weise bewirkt werden. Bei der wichtigen Ausführungsform gemäß Fig. 1, Fig. 3 und Fig. 5 ist an der freien Außenseite des Öffnungsetiketts 31 ein Coupon 38 angebracht, der sich in der Ausgangsstellung über die volle Breite bzw. Tiefe der Innen-Stirnwand 30 bzw. des Abdeckschenkels 32 des Öffnungsetiketts 31 erstreckt. Ein entsprechender Stirnschenkel 40 ist rechteckig ausgebildet und erstreckt sich vorzugsweise bis zu einer rückseitigen Packungskante der Innenpackung 25, nämlich einer quergerichteten Packungskante zwischen Innen-Rückwand 28 und Innen-Stirnwand 30. Ein anschließender Frontschenkel 41 ist der Innen-Vorderwand 27 zugeordnet und überdeckt in der Ausgangsstellung (Fig. 1) den Betätigungsschenkel 33 des Öffnungsetiketts 31 vollflächig, vorzugsweise auch die Grifflasche 39. Der Zuschnitt für den so ausgebildeten Coupon 38 hat vorzugsweise eine rechteckige, langgestreckte Gestalt.

Der Coupon 38 ist an der Außenseite, insbesondere im Bereich des Stirnschenkels 40, mit informatorischer Beschriftung, dekorativen Elementen oder mit markenmäßigen Kennzeichen versehen. Die Breite des Coupons 38 ist so gewählt, dass der Frontschenkel 41 vollständig, insbesondere mit randseitigem Abstand, innerhalb der Ausnehmung 22 der Kragen-Vorderwand 20 liegt. Vorzugsweise ist am freien Rand des Frontschenkels 41 ein quergerichteter Griffstreifen 42 angeordnet, der ebenfalls innerhalb der Ausnehmung 22 liegt, vorliegend unmittelbar oberhalb der Schachtel-Schließkante 23. Mit Hilfe des Griffstreifens 42 kann der Coupon 38 (von Hand) erfasst und unter Freigabe des Öffnungsetiketts 31 abgezogen werden (Fig. 3).

Der Coupon 38 ist mittels lösbarer Leimverbindungen an dem Öffnungsetikett 31 bzw. an der Innenpackung 25 fixiert, insbesondere mittels dauerhaft klebrigem Leim. Leimbereiche sind nach Position und Funktion ausgewählt. Bei dem Ausführungsbeispiel der Fig. 1, Fig. 3 und Fig. 5 sind vorzugsweise Leimstreifen 43, 44 an der Innenseite des Coupons 38 mit größerem Abstand voneinander angeordnet. Vorliegend ist ein Leimstreifen 43 benachbart zum freien rückseitigen Rand des Coupons 38 angeordnet, also am freien Rand des Stirnschenkels 40. Ein weiterer Leimstreifen 44 ist vorliegend benachbart zum Griffstreifen 42 angebracht. Durch Erfassen des Griffstreifens 42 kann der Coupon 38 unter Lösen der Leimverbindungen 43, 44 komplett von der Innenpackung 25 abgezogen werden, wodurch das Öffnungsetikett 31 vorzugsweise vollständig frei liegt. Der Coupon 38 ist an der Außenseite, also im Bereich der Schenkel 40 und/oder 41 mit der Bedruckung versehen, vorzugsweise zusätzlich an der Innenseite, die beim Abziehen des Coupons 38 frei kommt.

Die Packung gemäß Fig. 2, Fig. 6 unterscheidet sich von dem vorstehend beschriebenen Ausführungsbeispiel hinsichtlich der Abmessung des Coupons 38. Dieser ist im Bereich der Innen-Vorderwand 27 mit einem verkürzten Frontschenkel 41 versehen, derart, dass der Betätigungsschenkel 33 des Öffnungsetiketts 31 nur zum Teil bzw. überwiegend abgedeckt ist. Die Grifflasche 39 des Öffnungsetiketts 31 befindet sich außerhalb des Bereichs des Coupons 38, kann demnach unmittelbar erfasst werden.

Die Packung gemäß Fig. 4 unterscheidet sich von den vorstehend beschriebenen insbesondere hinsichtlich Anordnung und Ausbildung von Coupons 38. Diese sind mehrlagig ausgebildet. Eine bevorzugte Ausführung besteht aus einem streifenförmigen Zuschnitt, der ziehharmonikaartig gefaltet ist, also eine Leporello-Struktur aufweist. Ein Schenkel ist mittels lösbarem Leim am Öffnungsetikett 31 befestigt, und zwar am Abdeckschenkel 32 im Bereich der Innen-Stirnwand 30 und/oder am Betätigungsschenkel 33. Bei Ausbildung als Leporello ist eine äußerste Lage mit einem Zipfel 45 versehen. Dieser ermöglicht das manuelle Entfalten des Coupons 38. Alternativ kann dieser aus mehreren (Papier-)Lagen bestehen, die durch seitliche Verleimung zu einem Block zusammengefügt sind. Mit Hilfe von Zipfeln 45 an vorzugsweise jedem Blatt können diese nacheinander entfernt werden. Die einzelnen Schenkel des gefalteten Coupons 38 und die einzelnen Lagen bzw. Blätter sind mit einer Bedruckung versehen.

Der Coupon 38 kann gemäß einer alternativen Ausführung der Packung ausschließlich oder überwiegend durch mechanische Kupplung mit dem Öffnungsetikett 31 aus der Ursprungsstellung herausbewegt werden. Ein Beispiel für diese Technologie ist in Fig. 7 bis Fig. 9 gezeigt.

Das Öffnungsetikett 31 ist bei diesem Beispiel vorzugsweise in der bereits beschriebenen Weise ausgebildet. Der Coupon 38 ist als vorzugsweise ohne Leimverbindung in der Packung positionierter Zuschnitt ausgebildet, wobei der Coupon 38 alternativ nur im Bereich der Innen-Vorderwand 27, also im Bereich der Frontseite der Packung positioniert ist. Diese Ausführung ist in Fig. 7 in ausgezogenen Linien gezeigt, ebenso in Fig. 8 und Fig. 9. Alternativ kann sich der Coupon 38 mit einem Stirnschenkel 40 (gezeigt durch gestrichelte Linien) im Bereich der Innen-Stirnwand 30 erstrecken.

Der Coupon 38 ist mit einer Öffnung 46 versehen. Diese befindet sich im Bereich der Grifflasche 39 der Öffnungsetiketts 31. Die langgestreckte, ovale Öffnung 46 ist so positioniert, dass die Grifflasche 39 in der Ursprungsstellung, also vor Ingebrauchnahme der Packung, im Bereich der Öffnung 46 liegt, und zwar derart, dass sie vom Verbraucher bei geöffnetem Deckel 12 (von Hand) erfasst werden kann. Der Zusammenhang ist so gewählt, dass bei Betätigen des Öffnungsetiketts 31 mit Hilfe der Grifflasche 39 der Coupon 38 aus der Ursprungsstellung herausgezogen wird (Fig. 8), nämlich aus der Position zwischen Schachtel-Vorderwand 14 bzw. Kragen-Vorderwand 20 einerseits und der Innenpackung 25, nämlich der Innen-Vorderwand 27, andererseits. Der Coupon 38 kann auf der Vorderseite und/oder der Rückseite mit der jeweiligen Bedruckung versehen sein. Die Öffnung 46 wird durch Stanzung hergestellt, wobei entsprechend Fig. 9 alternativ eine Teilstanzung durchgeführt und eine der Öffnung 46 entsprechende Lasche gegen die Rückseite des Coupons 38 gefaltet wird.

Bei der Herstellung der Innenpackungen 25, insbesondere in der Ausführung gemäß Fig. 7 bis Fig. 9, wird die korrekte Position des Coupons 38 durch Sensoren und/oder durch eine Kamera 47 überwacht und geprüft. Insbesondere wird dabei erfasst, ob die Grifflasche 39 erfassbar für den Verbraucher innerhalb der Öffnung 46 liegt. Der Coupon 38 kann ohne (Leim-)Verbindung mit der Innenpackung 25 bzw. dem Öffnungsetikett 31 in der gezeigten Stellung positioniert sein. Alternativ kann eine lösbare Leimverbindung mit Innenpackung 25 und/oder Öffnungsetikett 31 vorgesehen sein.

Die Packung gemäß Fig. 10, Fig. 11 ist wiederum nach dem Konzept aufgebaut, dass für den Zugang zum Öffnungsetikett 31 bzw. zur Öffnungshilfe der Innenpackung 25 der Coupon erfasst und entfernt werden muss. Des Weiteren werden bei diesem Ausführungsbeispiel große Freiflächen für Bedruckung durch den Coupon 38 geschaffen.

Der Coupon 38 besteht vorzugsweise aus einem einstückigen, streifenförmigen Zuschnitt aus Papier, dünner Folie oder dergleichen. Der Coupon 38 erstreckt sich mindestens im Bereich der Innen-Vorderwand 27. Zusätzlich kann ein Stirnschenkel 40 vorgesehen sein, der sich über die Breite bzw. Tiefe der Innen-Stirnwand 30 bzw. des Abdeckschenkels 32 des Öffnungsetiketts 31 erstreckt. Der Coupon 38 kann ohne Verbindung mit Innenpackung 25 und/oder Öffnungsetikett 31 zwischen Innen-Packung 25 und Kragen-Vorderwand 20 positioniert sein. Es können aber auch lösbare Leimverbindungen vorgesehen sein, insbesondere ein Leimstreifen 43 am stirnseitigen Querrand des Coupons 38 (Fig. 10).

Der Coupon 38 ist mit einem Anfasselement versehen, vorliegend durch einen als Teil des Coupons 38 ausgebildeten Griffstreifen 42. Dieser ist als nach außen gerichtete Faltung des Coupons 38 ausgebildet, also doppellagig. Der Griffstreifen 42 befindet sich im Bereich der Innen-Vorderwand 27, außerhalb des Schachtelteils 11, also unmittelbar oberhalb der Schachtel-Schließkante 23. Durch Verformung ist der Griffstreifen 42 vorzugsweise nach unten gerichtet. Beim Öffnen des Deckels 12 der Außenpackung 10 liegt der Griffstreifen 42 frei und kann vom Verbraucher zum Herausziehen des Coupons 38 erfasst werden. Unterhalb des Coupons 38 befindet sich das Öffnungsetikett 31 in der beschriebenen Ausführung.

Aufgrund der Anordnung und Ausbildung des (zweilagigen) Griffstreifens 42 kann bei dieser Ausführungsform eine besondere Öffnungstechnologie angewendet werden, nämlich analog zu EP 1 113 971 B1. Die Mitwirkung des Deckels 12 beim (erstmaligen) Öffnen der Packung. Der freie Rand des Griffstreifens 42 kann durch einen Deckel-Innenlappen des Deckels 12 erfasst werden - bei entsprechender Ausbildung dieses Details -, derart, dass beim Öffnen des Deckels 12 der Coupon 38 durch Erfassen des Griffstreifens 42 aus der Verankerung bzw. aus dem Schachtelteil 11 herausgezogen wird.

Eine in Aufbau und Handhabung vorteilhafte Ausführung der Packung ist in Fig. 12 bis Fig. 15 dargestellt. Das Öffnungsetikett 31 der Innenpackung 25 ist vorzugsweise in herkömmlicher Art ausgebildet und angeordnet. Am freien Rand des Öffnungsetiketts 31 im Bereich der Innen-Vorderwand 27, also am freien Rand des Betätigungsschenkels 33, ist ein Coupon 38 angeordnet. Der Coupon 38 liegt in der packungsgemäßen Ausgangsstellung (Fig. 12, Fig. 13) an der Außenseite des Betätigungsschenkels 33 an und ist vorzugsweise mit diesem durch (lösbaren) Leim verbunden, vorzugsweise durch zwei im Abstand voneinander angeordnete Leimstreifen 48. Darüber hinaus ist der Coupon 38 vorzugsweise unmittelbar mit dem Zuschnitt des Öffnungsetiketts 31 verbunden, und zwar über eine Trenn- bzw. Perforationslinie 49. Der Coupon 38 ist mit einem frei abstehenden Griffrand 50 versehen, der zur leichteren Erfassbarkeit nach außen geformt ist, jedenfalls frei liegt.

Bei der Ingebrauchnahme der Packung wird der Griffrand 50 erfasst und mit diesem die Einheit aus Coupon 38 und Öffnungsetikett 31 in die Öffnungsstellung gezogen, und zwar durch Aufwärtsziehen (Fig. 14). Danach kann der Coupon 38 mit Hilfe der Perforationslinie 49 von dem Öffnungsetikett 31 abgetrennt werden. Es bleibt dann die Grifflasche 39 als Randstreifen des Öffnungsetiketts 31. Der Coupon 38 kann bei diesem Ausführungsbeispiel etwa der Größe und Form des Betätigungsschenkels 33 entsprechen. Der Coupon 38 kann aber auch bis in die Innen-Stirnwand 30 geführt sein und am Abdeckschenkel 32 anliegen, vorzugsweise mit einer Leimverbindung.

Bei allen Ausführungsbeispielen kann eine weitere Besonderheit verwirklicht werden: Bei Anbringung von dauerklebrigem Leim an der Außenseite des Öffnungsetiketts 31, und zwar insbesondere im Bereich des Betätigungsschenkels 33, bewirkt ein am freien Querrand desselben angebrachter Querstreifen aus Leim eine Verbindung mit der Innenseite des Deckels 12 bzw. der Deckel-Vorderwand 17. Nach dem Entfernen des Coupons wird die klebrige Beleimung an der Außenseite des Öffnungsetiketts 31 bzw. des Befestigungsschenkels 34 frei, sodass bei erneutem Verschließen des Deckels 12 eine Verbindung des Betätigungsschenkels 33 mit der Deckel-Vorderwand 17 erfolgt. Beim erneuten Öffnen wird deshalb das Öffnungsetikett 31 durch den Deckel 12 in die Öffnungsstellung gezogen.

Eine innovative Besonderheit liegt in der Fertigungstechnik für die InnenPackungen bzw. für Zuschnitte zur Bildung der Innenpackung 25. In einem ersten Arbeitsschritt werden Zuschnitte für das Öffnungsetikett 31 in der packungsgemäßen Relativstellung auf eine fortlaufende Folienbahn 51 aufgebracht, mit der Klebstoff aufweisenden Seite an die Folienbahn 51 angedrückt (Fig. 16). Die Folienbahn 51 wird sodann unter Bildung einer schlauchförmigen Struktur fortlaufend um eine Reihe von aufeinanderfolgenden Einheiten 52 aus einer Zigarettengruppe und einen diese teilweise umgebenden Innenkragen herumgeformt. Folienbahn 51 und Einheiten 52 werden fördertechnisch so gesteuert, dass durch den Umhüllungsvorgang die Öffnungsetiketten 31 an der packungsmäßig korrekten Position liegen. An der Unterseite wird der Folienschlauch durch thermisches Siegeln der Schlauchränder unter Bildung einer entsprechenden Siegelnaht komplettiert. In einer nicht dargestellten nachfolgenden Trenn- und Siegelstation werden die Innenpackungen 25 aufeinanderfolgend von dem Konstrukt aus Folienumhüllung und Einheiten 52 abgetrennt.

Die Besonderheit liegt im Anbringen der Coupons 38. Der Folienbahn 51 sind Aggregate zum Aufbringen der Zuschnitte auf die Folienbahn 51 zugeordnet, nämlich ein erster Etikettierer 53 und ein nachfolgender zweiter Etikettierer 54. Der erste Etikettierer 53 dient zur Zuführung und Ablage der Öffnungsetiketten 31 auf der Folienbahn 51, und zwar im Bereich einer scharfkantigen Umlenkung 55 einer Trägerbahn 56. Die Übergabe erfolgt im Bereich einer Stützrolle 57 unterhalb der Folienbahn 51.

Nachfolgend wird der Etikettierer 54 wirksam. Dieser transportiert die Coupons 38, vorliegend in der Ausführung gemäß Fig. 3, und positioniert diese auf der Außenseite des Öffnungsetiketts 31. Die Folienbahn 51 wird sodann dem Umhüllungsbereich zugeführt zum Herstellen der Innenpackungen 25. Die exakte Positionierung der Zuschnitte an der Folienbahn 51 wird durch (optoelektronische) Sensoren 58 gesteuert, die auf die Abtastung von Druckmarken 59, auch an den Öffnungsetiketten 31, ansprechen.

Fig. 17 zeigt Alternativen zu der Technologie gemäß Fig. 16. Die Coupons 38, vorliegend in der Ausführung als mehrlagiger Coupon entsprechend Fig. 4, werden auf die schlauchartig geformte Folienbahn 51 aufgelegt, nämlich an die bereits packungsgerecht positionierten Öffnungsetiketten 31. Die Coupons 38 werden durch ein umlaufendes Übertragungsorgan aufgebracht, nämlich durch eine Übertragungswalze 60, die ortsfest drehend oberhalb der Folienbahn 51 positioniert ist, und zwar im Bereich des randseitig angeordneten Öffnungsetiketts 31. Die Relativstellung ist so, dass die vorzugsweise mit Saugorganen für die Coupons 38 ausgebildete Übertragungswalze 60 jeweils die in der unteren Stellung befindlichen Coupons 38 an das Öffnungsetikett 31 andrückt.

Die Folienbahn 51 wird bei diesem Beispiel - nach bekanntem Verfahren - schlauchförmig um die aufeinanderfolgende Reihe der Einheiten 52 herumgefaltet unter Bildung einer in Längsrichtung verlaufenden Schlauchnaht an der Unterseite. Für die entsprechende Verformung der ungefaltet zugeführten Folienbahn 51 ist, insbesondere eine Formschulter bekannter Bauart einsetzbar. Für die vorliegende Innovation ist von Bedeutung, dass die Coupons 38 zweckmäßigerweise im Anschluss an den Verformungsvorgang, also im Anschluss an die Formschulter, auf die Innenpackung 25 bzw. auf das Öffnungsetikett 31 aufgelegt werden, damit der Verformungsvorgang für die Folienbahn 51 nicht die korrekte Anbringung des Coupons 38 beeinträchtigt.

Fig. 17 zeigt eine weitere Besonderheit insoweit, als die Folienbahn 51 - im Bereich eines aufrechten Zuführungsschenkels - mit den durch Vorstanzen gebildeten Entnahmeöffnungen 35 versehen ist. Des Weiteren sind bei der dargestellten Situation an der Außenseite der Folienbahn 51 die Öffnungsetiketten 31 im Bereich der Entnahmeöffnungen 35 angebracht. Coupons 38, vorliegend in mehrlagiger Ausbildung entsprechend Fig. 4, werden durch ein Übertragungsorgan - Übertragungswalze 61 - der Folienbahn 51 zugeführt und über die freie Seite der Entnahmeöffnung 35 im Bereich derselben an dem Öffnungsetikett 31 angebracht und vorzugsweise durch Leim fixiert. Bei dieser Variante sind demnach in den Außenabmessungen kleine Coupons 38 an der Innenseite des Öffnungsetiketts 31 angeordnet, also auf der der Innenpackung 25 zugekehrten Seite. Die Coupons 38 sind dabei vorzugsweise vollständig durch das Öffnungsetikett 31 abgedeckt. Erst durch Betätigen des Öffnungsetiketts 31 wird der Zugang zu dem Coupon 38 für den Verbraucher frei gegeben.

Die im Zusammenhang mit Fig. 16 und Fig. 17 beschriebene Technologie kann auch bei anderen Formen der Öffnungsetiketten 31 und/oder Coupons 38 in analoger Weise zum Einsatz kommen. Das aufeinanderfolgende Aufbringen von Öffnungsetikett 31 und Coupon 38 auf die Folienbahn 51 kann auch durch einen einzigen, gemeinsamen Etikettierer ausgeführt werden. Diesem werden die Zuschnitte für Öffnungsetiketten 31 und Coupons 38 durch ein gemeinsames Trägerband zugeführt, auf dem die betreffenden Zuschnitte hinsichtlich der Relativstellung auf die positionsgenaue Übergabe an die Folienbahn abgestimmt sind, und zwar derart, dass ein Coupon 38 auf das zuvor übertragene Öffnungsetikett 31 aufgelegt wird.

Als weitere Alternative ist eine Technologie anwendbar, bei der das Öffnungsetikett 31 und der Coupon 38 als separate Zuschnitte vor dem Auflegen auf die Packung bzw. Innenpackung 25 miteinander verbunden werden, sodass - durch einen Etikettierer 53, 54 - Einheiten aus Öffnungsetiketten 31 und Coupon 38 auf die Folienbahn 51 oder auf die schlauchförmig verformte Folienbahn 51 oder auf fertige Innenpackungen 25 aufgelegt werden.

Der Grundgedanke der funktionalen Kombination eines Coupons (für Informationen etc.) mit der Öffnungshilfe einer Packung kann auch bei standardmäßigen Zigarettenpackungen vorteilhaft umgesetzt werden, nämlich bei Packungen mit Innerliner aus Stanniol, Papier oder dergleichen und mit einem üblichen Abreißlappen ("Flap"). Bei dieser Packungsgestaltung ist der Coupon (lösbar oder dauerhaft) mit dem Flap verbunden. Durch Erfassen und Betätigen des Coupons kann dieser entweder vom Flap abgezogen oder die Einheit aus Flap und Coupon von dem Zigarettenblock abgetrennt werden.

### Bezugszeichenliste

| | | | |
|---|---|---|---|
| 10 | Außenpackung | 42 | Griffstreifen |
| 11 | Schachtelteil | 43 | Leimstreifen |
| 12 | Deckel | 44 | Leimstreifen |
| 13 | Kragen | 45 | Zipfel |
| 14 | Schachtel-Vorderwand | 46 | Öffnung |
| 15 | Schachtel-Rückwand | 47 | Kamera |
| 16 | Schachtel-Seitenwand | 48 | Leimstreifen |
| 17 | Deckel-Vorderwand | 49 | Perforationslinie |
| 18 | Deckel-Rückwand | 50 | Griffrand |
| 19 | Deckel-Seitenwand | 51 | Folienbahn |
| 20 | Kragen-Vorderwand | 52 | Einheit |
| 21 | Kragen-Seitenlappen | 53 | Etikettierer |
| 22 | Ausnehmung | 54 | Etikettierer |
| 23 | Schachtel-Schließkante | 55 | Umlenkung |
| 24 | Rundkante | 56 | Trägerbahn |
| 25 | Innenpackung | 57 | Stützrolle |
| 26 | Zigarette | 58 | Sensor |
| 27 | Innen-Vorderwand | 59 | Druckmarke |
| 28 | Innen-Rückwand | 60 | Übertragungswalze |
| 29 | Innen-Seitenwand | 61 | Übertragungswalze |
| 30 | Innen-Stirnwand | | |
| 31 | Öffnungsetikett | | |
| 32 | Abdeckschenkel | | |
| 33 | Betätigungsschenkel | | |
| 34 | Befestigungsschenkel | | |
| 35 | Entnahmeöffnung | | |
| 36 | Perforationslinie | | |
| 37 | Abdecklappen | | |
| 38 | Coupon | | |
| 39 | Grifflasche | | |
| 40 | Stirnschenkel | | |
| 41 | Frontschenkel | | |

## Patentansprüche

1. Packung für Zigaretten (26) oder andere aromaempfindliche Raucherartikel, bestehend aus einer Außenpackung (10), vorzugsweise in der Ausführung als Klappschachtel, und aus einer Innenpackung (25), vorzugsweise in der Ausführung als Dichtblock mit einer den Packungsinhalt umhüllenden aroma- und feuchtigkeitsdichten Folie und mit einer mehrfach benutzbaren Schließhilfe, bestehend aus einem eine Entnahmeöffnung (35) der Innenpackung (25) überdeckenden Öffnungsetikett (31), welches über eine mehrfach wirkende, randseitige Leimverbindung mit der Innenpackung (25) lösbar verbunden ist, wobei dem Öffnungsetikett (31) ein Druckträger in der Ausführung als Coupon (38) zugeordnet ist, und wobei mindestens Teilbereiche des Coupons (38) an der freien Außenseite des Öffnungsetiketts (31) anliegen, **dadurch gekennzeichnet, dass** die Teilbereiche des Coupons (38) lösbar mit dem Öffnungsetikett (31) verbunden sind.

2. Packung nach Anspruch 1, **dadurch gekennzeichnet, dass** aufgrund Anordnung und Ausbildung von Öffnungsetikett (31) und Coupon (38) dieser beim erstmaligen Öffnen der Innenpackung (25) vor oder während der Betätigung des Öffnungsetiketts (31) mittels von Hand erfassbarem Randbereich des Coupons (38), insbesondere mit Hilfe eines am freien Querrand des Coupons (38) angebrachten Griffstreifens (42), von dem Öffnungsetikett (31) und/oder von der Innenpackung (25) abnehmbar ist und/oder dass der Coupon (38) an der dem Öffnungsetikett (31) zugekehrten Seite im Bereich der Überdeckung mit diesem Leimbereiche aus lösbarem Leim aufweist, insbesondere quergerichtete Leimstreifen (43, 44) an voneinander beabstandeten Querrändern, wobei durch Erfassen des randseitigen, leimfreien Griffstreifens (42) der Coupon (38) von der Innenpackung (25) und/oder dem Öffnungsetikett (31) abziehbar ist.

3. Packung nach Anspruch 1 oder einem der weiteren Ansprüche, **gekennzeichnet durch** folgende Merkmale:
a) der Coupon (38) erstreckt sich bei teilweiser oder vollständiger Überdeckung des Öffnungsetiketts (31) mit einem Stirnschenkel (40) im Bereich einer Innen-Stirnwand (30) der Innenpackung (25), vorzugsweise über die volle Breite bzw. Tiefe der Innen-Stirnwand (30),
b) ein anschließender Schenkel des Coupons (38), nämlich ein Frontschenkel (41), erstreckt sich im Bereich einer Innen-Vorderwand (27) bei einer Teilüberdeckung oder Vollüberdeckung eines Schenkels des Öffnungsetiketts (31), nämlich eines Betätigungsschenkel (33) des Öffnungsetiketts, ggf. einschließlich einer Grifflasche (39) des Öffnungsetiketts (31),
c) eine Bedruckung des Coupons (38) ist mindestens in dem die Innen-Stirnwand (30) abdeckenden Stirnschenkel (40) des Coupons (38) angebracht.

4. Packung nach Anspruch 1 oder einem der weiteren Ansprüche, **dadurch gekennzeichnet, dass** sich der Coupon (38) im Bereich der Innen-Stirnwand (30) bis zu einer rückseitigen Kante der Innenpackung (25) erstreckt, nämlich bis zu der zwischen Innen-Stirnwand (30) und einer Innen-Rückwand (28) gebildeten Kante, und/oder dass ein/der Betätigungsschenkel (33) des Öffnungsetiketts (31) im Bereich der Innen-Vorderwand (27) eine größere Länge aufweist als der Frontschenkel (41) des Coupons (38), wobei der Griffstreifen (42) des Coupons (38) mit Abstand von der freiliegenden Grifflasche (39) des Öffnungsetiketts (31) angeordnet ist.

5. Packung nach Anspruch 1 oder einem der weiteren Ansprüche, **dadurch gekennzeichnet, dass** ein Coupon (38), insbesondere mit kleinen Abmessungen, bevorzugt ein mehrlagiger, gefalteter oder aus übereinander angeordneten Lagen bestehender Coupon (38), im Bereich eines/des stirnseitigen Abdeckschenkels (32) des Öffnungsetiketts (31) angeordnet ist, und/oder dass ein Coupon (38), insbesondere mit kleinen Abmessungen, bevorzugt ein mehrlagiger, gefalteter oder aus übereinander angeordneten Lagen bestehender Coupon (38), im Bereich eines/des Betätigungsschenkels (33) des Öffnungsetiketts (31) angeordnet ist.

6. Packung gemäß Anspruch 5, **dadurch gekennzeichnet, dass** der Coupon (38) ausschließlich im Bereich des stirnseitigen Abdeckschenkels (32) angeordnet ist oder ausschließlich im Bereich des Betätigungsschenkels (33), und/oder dass der Coupon (38) mittels lösbarem Leim an dem Abdeckschenkel (32) oder an dem Betätigungsschenkel (33) befestigt ist.

7. Packung gemäß Anspruch 5 oder 6, **dadurch gekennzeichnet, dass** der Coupon (38) aus einem streifenförmigen Zuschnitt besteht, der unter Ausbildung mehrerer Lagen zieharmonikaartig insbesondere zu einem Block gefaltet ist, oder aus mehreren einzelnen, durch seitliche Verleimung miteinander zu einem Block verbundenen Einzellagen flächigen Materials, insbesondere Papier, wobei eine Lage des Coupons (38) mittels lösbarem Leim an dem Öffnungsetikett (31) befestigt ist, insbesondere an dem stirnseitigen Abdeckschenkel (32) oder an dem Betätigungsschenkel (33).

8. Packung gemäß Anspruch 7, **dadurch gekennzeichnet, dass** die äußere Lage des Coupons (38) mit einem Anfasszipfel (45) zum manuellen Entfalten des Coupons (38) versehen ist, oder dass mehrere oder sämtliche Lagen des Coupons (38) jeweils mit einem Anfasszipfel (45) zum Entfernen der jeweiligen Lage des Coupons (38) versehen sind.

9. Packung nach Anspruch 1 oder einem der weiteren Ansprüche, **gekennzeichnet durch** folgende Merkmale:
a) der vorzugsweise nur aus einem Frontschenkel (41) bestehende Coupon (38) ist im frontseitigen Bereich der Innenpackung (25) positioniert, insbesondere zwischen der Innenpackung (25) bzw. der Innen-Vorderwand (27) einerseits und einer Schachtel-Vorderwand (14) eines Schachtelteils (11) der Außenpackung (10) oder einem im Schachtelteil (11) angeordneten Kragen (13) mit langgestreckter Kragen-Vorderwand (20) andererseits,
b) der Coupon (38) ist, vorzugsweise aufgrund formschlüssiger Verbindung mit dem Öffnungsetikett (31), bei Betätigung desselben aus der Ausgangsstellung herausziehbar, vorzugsweise **dadurch**, dass mindestens die Grifflasche (39) des Öffnungsetiketts (31), vorzugsweise zusätzlich ein angrenzender Teilbereich des Betätigungsschenkels (33), **durch** eine Öffnung (46) im Frontschenkel (41) des Coupons (38) zum Erfassen hindurchtreten, wobei die Öffnung (46) außerhalb des Bereichs des Schachtelteils (11) bzw. der Schachtel-Vorderwand (14) angebracht ist.

10. Packung nach Anspruch 1 oder einem der weiteren Ansprüche, **dadurch gekennzeichnet, dass** der langgestreckte, vorzugsweise streifenförmige Coupon (38) im Bereich des Frontschenkels (41) und/oder im Bereich des Stirnschenkels (40) einen von beiden Enden des Coupons (38) entfernt liegenden Griffstreifen (42) aufweist, vorzugsweise einen durch Faltung des Coupons (38) gebildeten, doppellagigen Griffstreifen (42).

11. Packung nach Anspruch 10, **dadurch gekennzeichnet, dass** der als schlaufenartige Faltung des Coupons (38) ausgebildete, quergerichtete Griffstreifen (42) im Bereich des Frontschenkels (41) mit geringem Abstand oberhalb der Schachtel-Vorderwand (14) der Außenpackung (10) positioniert und der Coupon (38) vorzugsweise durch lösbare Klebung, insbesondere durch einen Leimstreifen (43) am stirnseitigen Querrand des Coupons (38), mit der Innenpackung (25) bzw. mit dem Abdeckschenkel (32) des Öffnungsetiketts (31) verbunden ist.

12. Packung nach Anspruch 1 oder einem der weiteren Ansprüche, **gekennzeichnet durch** folgende Merkmale:
a) Öffnungsetikett (31) und Coupon (38) sind zu einer Einheit miteinander verbunden, insbesondere unter Bildung eines gemeinsamen Zuschnitts,
b) der Coupon (38) liegt aufgrund einer Faltlinie zwischen Öffnungsetikett (31) und Coupon (38) an dem Öffnungsetikett (31) an, mindestens am Betätigungsschenkel (33) desselben,
c) der Coupon (38) ist bis zur erstmaligen Ingebrauchnahme mittels lösbarer Leimverbindung am Öffnungsetikett (31) befestigt, insbesondere **durch** quergerichtete Leimstreifen (48).

13. Packung nach Anspruch 12, **gekennzeichnet durch** folgende Merkmale:
a) der Coupon (38) ist über eine quergerichtete Schwächungslinie, insbesondere Perforationslinien (49), abtrennbar mit dem Öffnungsetikett (31) verbunden,
b) der Coupon (38) ist entlang einem freien Rand zur Begrenzung der Grifflasche (39) des Öffnungsetiketts (31) mit diesem verbunden,
c) die Trennlinie, insbesondere Perforationslinie (49), bildet den freien Rand der Grifflasche (39),
d) der Coupon (38) liegt in der Ausgangsstellung an der Außenseite des Betätigungsschenkels (34) des Öffnungsetiketts (31) an, vorzugsweise unter Bildung eines freiliegenden Griffrandes (50).

14. Verfahren zum Herstellen von Innenpackungen von Packungen nach einem der Ansprüche 1 bis 13, wobei Zuschnitte für die Innenpackung von einer fortlaufenden Material- bzw. Folienbahn (51) abgetrennt werden, die vorzugsweise von oben auf eine Reihe von aufeinanderfolgend transportierten Packungen bzw. Einheiten (52) aus einer Zigarettengruppe und einem Innenkragen aufgelegt sowie unter Bildung einer schlauchförmigen Formation um diese herumgefaltet wird, wobei an der Folienbahn (51) Zuschnitte zur Bildung von Öffnungsetiketten (31) positionsgerecht angebracht werden, **gekennzeichnet durch** folgende Merkmale:
a) die Öffnungsetiketten (31) werden in einer ersten Übergabestation **durch** einen Etikettierer (53) auf die Folienbahn (51) positionsgerecht aufgelegt,
b) in einer nachfolgenden Übergabestation werden Zuschnitte von Coupons (38) **durch** einen zweiten Etikettierer (54) der Folienbahn (51) zugeführt und positionsgerecht auf der freien Oberseite der Öffnungsetiketten (31) abgelegt,
c) danach werden Zuschnitte bzw. teilfertige Innenpackungen (25) von der schlauchförmig gefalteten Folienbahn (51) abgetrennt.

15. Verfahren nach Anspruch 14, **dadurch gekennzeichnet, dass** ein Übertragungsorgan für die Coupons (38) die Coupons (38) im Bereich der schlauchförmigen Formation der Folienbahn (51) auf die Öffnungsetiketten (31) auflegt, insbesondere auf an der Oberseite der Folienbahn (51) liegenden Betätigungsschenkeln (33) der Öffnungsetiketten (31), und/oder dass die Coupons (38) in Förderrichtung der Folienbahn (51) im Anschluss an eine Formvorrichtung der Folie zur Bildung einer schlauchförmigen Form der Folienbahn (51) auf das Öffnungsetikett (31) aufgebracht werden.

## Claims

1. Pack for cigarettes (26) or other aroma-sensitive smoking-related articles, comprising an outer pack (10), preferably designed in the form of a hinge-lid box, and an inner pack (25), preferably designed in the form of a sealed block with an aroma- and moisture-tight sheet material enclosing the pack contents and with a repeated-use closing aid comprising an opening label (31), which overlaps a removal opening (35) of the inner pack (25) and is releasably connected to the inner pack (25) via a repeated-action, peripheral glue connection, wherein the opening label (31) is assigned a printing carrier designed in the form of a coupon (38), and wherein at least sub-regions of the coupon (38) butt against the free outer side of the opening label (31), **characterized in that** the sub-regions of the coupon (38) are releasably connected to the opening label (31).

2. Pack according to Claim 1, **characterized in that** the arrangement and design of the opening label (31) and coupon (38) mean that, when the inner pack (25) is being opened for the first time, before or during actuation of the opening label (31), the coupon can be removed from the opening label (31) and/or from the inner pack (25) by means of a grip-by-hand edge region of the coupon (38), in particular with the aid of a grip strip (42) provided at the free transverse edge of the coupon (38), and/or **in that**, on the side facing the opening label (31), the coupon (38), in the region of overlap with the opening label, has areas of glue made of releasable glue, in particular transversely directed glue strips (43, 44) on spaced-apart transverse edges, wherein the coupon (38) can be pulled off from the inner pack (25) and/or the opening label (31) by the peripheral, glue-free grip strip (42) being gripped by hand.

3. Pack according to Claim 1 or one of the other claims, **characterized by** the following features:
a) the coupon (38) extends, with partial or complete overlapping of the opening label (31) by way of an end limb (40), in the region of an inner end wall (30) of the inner pack (25), preferably over the entire width and depth of the inner end wall (30),
b) a following limb of the coupon (38), namely a front limb (41), extends in the region of an inner front wall (27), with partial overlapping or complete overlapping of a limb of the opening label (31), namely of an actuating limb (33) of the opening label, possibly including a grip tab (39) of the opening label (31),
c) printing for the coupon (38) is applied at least in the end limb (40) of the coupon (38), this end limb covering the inner end wall (30).

4. Pack according to Claim 1 or one of the other claims, **characterized in that**, in the region of the inner end wall (30), the coupon (38) extends as far as a rear edge of the inner pack (25), namely as far as the edge formed between the inner end wall (30) and an inner rear wall (28), and/or **in that**, in the region of the inner front wall (27), a/the actuating limb (33) of the opening label (31) has a greater length than the front limb (41) of the coupon (38), wherein the grip strip (42) of the coupon (38) is arranged at a distance from the exposed grip tab (39) of the opening label (31).

5. Pack according to Claim 1 or one of the other claims, **characterized in that** a coupon (38), in particular with small dimensions, preferably a coupon (38) which is multi-layered, folded or comprises layers arranged one above the other, is arranged in the region of a/the end-side covering limb (32) of the opening label (31), and/or in that a coupon (38), in particular with small dimensions, preferably a coupon (38) which is multi-layered, folded or comprises layers arranged one above the other, is arranged in the region of a/the actuating limb (33) of the opening label (31).

6. Pack according to Claim 5, **characterized in that** the coupon (38) is arranged exclusively in the region of the end-side covering limb (32) or exclusively in the region of the actuating limb (33), and/or **in that** the coupon (38) is fastened on the covering limb (32) or on the actuating limb (33) by means of releasable glue.

7. Pack according to Claim 5 or 6, **characterized in that** the coupon (38) comprises a strip-like blank which is folded like an accordion, with a number of layers being formed in the process, in particular to form a block or comprises a number of individual layers of sheet-like material, in particular paper, the individual layers being connected to one another by lateral gluing to form a block, wherein one layer of the coupon (38) is fastened on the opening label (31), in particular on the end-side covering limb (32) or on the actuating limb (33), by means of releasable glue.

8. Pack according to Claim 7, **characterized in that** the outer layer of the coupon (38) is provided with a gripping lug (45) for manually unfolding the coupon (38), or **in that** a number, or all, of the layers of the coupon (38) are provided with a respective gripping lug (45) for removing the respective layer of the coupon (38).

9. Pack according to Claim 1 or one of the other claims, **characterized by** the following features:
a) the coupon (38) preferably comprising just a front limb (41) is positioned in the front region of the inner pack (25), in particular between the inner pack (25) or the inner front wall (27), on the one hand, and, on the other hand, a box front wall (14) of a box part (11) of the outer pack (10) or a collar (13) with elongate collar front wall (20), this collar being arranged in the box part (11),
b) preferably on account of being connected to the opening label (31) in a form-fitting manner, the coupon (38) can be pulled out of the starting position when the opening label is actuated, preferably in that at least the grip tab (39) of the opening label (31), preferably in addition an adjacent sub-region of the actuating limb (33), passes/pass through an opening (46) in the front limb (41) of the coupon (38) for gripping purposes, wherein the opening (46) is provided outside the region of the box part (11) or of the box front wall (14).

10. Pack according to Claim 1 or one of the other claims, **characterized in that**, in the region of the front limb (41) and/or in the region of the end limb (40), the elongate, preferably strip-like coupon (38) has a grip strip (42) which is remote from both ends of the coupon (38), preferably a double-layered grip strip (42) formed by virtue of the coupon (38) being folded.

11. Pack according to Claim 10, **characterized in that** the transversely directed grip strip (42) designed in the form of loop-like folding of the coupon (38) is positioned, in the region of the front limb (41), at a small distance above the box front wall (14) of the outer pack (10), and the coupon (38) is connected to the inner pack (25) or to the covering limb (32) of the opening label (31) preferably by releasable adhesive bonding, in particular by a glue strip (43) on the end-side transverse edge of the coupon (38).

12. Pack according to Claim 1 or one of the other claims, **characterized by** the following features:
a) the opening label (31) and coupon (38) are connected to one another to form a unit, in particular with a common blank being formed in the process,
b) a folding line between the opening label (31) and coupon (38) means that the coupon (38) butts against the opening label (31), at least against the actuating limb (33) of the same,
c) until it has been used for the first time, the coupon (38) is fastened on the opening label (31) by means of a releasable glue connection, in particular by transversely directed glue strips (48).

13. Pack according to Claim 12, **characterized by** the following features:
a) the coupon (38) is connected to the opening label (31) in a detachable manner via a transversely directed weakening line, in particular perforation lines (49),
b) the coupon (38) is connected to the opening label (31) along a free edge for delimiting the grip tab (39) of this opening label,
c) the separating line, in particular perforation line (49), forms the free edge of the grip tab (39),
d) in the starting position, the coupon (38) butts against the outer side of the actuating limb (34) of the opening label (31), preferably with an exposed grip edge (50) being formed in the process.

14. Method for producing inner packs for packs according to one of Claims 1 to 13, wherein blanks for the inner pack are detached from a continuous material or sheet-material web (51) which is placed, preferably from above, on a row of successively transported packs or units (52) made up of a cigarette group and an inner collar and is folded around the same to give a tubular formation, wherein blanks for forming opening labels (31) are applied at appropriate positions to the sheet-material web (51), **characterized by** the following features:
a) in a first transfer station, the opening labels (31) are placed at appropriate positions on the sheet-material web (51) by a labeller (53),
b) in a subsequent transfer station, blanks of coupons (38) are fed to the sheet-material web (51) by a second labeller (54) and deposited at appropriate positions on the free upper side of the opening labels (31),
c) thereafter, blanks or partially complete inner packs (25) are detached from the tubular-formation sheet-material web (51).

15. Method according to Claim 14, **characterized in that**, in the region of the tubular formation of the sheet-material web (51), a transfer mechanism for the coupons (38) places the coupons (38) onto the opening labels (31), in particular on actuating limbs (33) of the opening labels (31), these actuating limbs being located on the upper side of the sheet-material web (51), and/or in that the coupons (38) are applied to the opening label (31) downstream, as seen in the conveying direction of the sheet-material web (51), of a sheet-material-forming apparatus for creating a tubular formation of the sheet-material web (51).

## Revendications

1. Emballage pour cigarettes (26) ou autres articles pour fumeurs sensibles à l'arôme, constitué d'un emballage extérieur (10), de préférence réalisé sous forme de boîte à rabat, et d'un emballage intérieur (25), de préférence réalisé sous forme de bloc étanche avec un film étanche à l'arôme et à l'humidité enveloppant le contenu de l'emballage et avec une aide à la fermeture utilisable plusieurs fois, constituée d'une étiquette d'ouverture (31) recouvrant une ouverture de prélèvement (35) de l'emballage intérieur (25), qui est reliée de manière amovible à l'emballage intérieur (25) par l'intermédiaire d'une liaison par colle à action multiple sur le bord, un support d'impression réalisé sous forme de coupon (38) étant associé à l'étiquette d'ouverture (31), et au moins des zones partielles du coupon (38) s'appliquant contre le côté extérieur libre de l'étiquette d'ouverture (31), **caractérisé en ce que** les zones partielles du coupon (38) sont reliées de manière amovible à l'étiquette d'ouverture (31).

2. Emballage selon la revendication 1, **caractérisé en ce qu**'en raison de l'agencement et de la configuration de l'étiquette d'ouverture (31) et du coupon (38), celui-ci, lors de la première ouverture de l'emballage intérieur (25), avant ou pendant l'actionnement de l'étiquette d'ouverture (31), peut être retiré de l'étiquette d'ouverture (31) et/ou de l'emballage intérieur (25) au moyen d'une zone de bord du coupon (38) pouvant être saisie à la main, notamment à l'aide d'une bande de préhension (42) placée sur le bord transversal libre du coupon (38), et/ou en ce que le coupon (38) présente, sur le côté tourné vers l'étiquette d'ouverture (31), dans la zone de recouvrement avec celle-ci, des zones de colle en colle amovible, notamment des bandes de colle orientées transversalement (43, 44) sur des bords transversaux espacés les uns des autres, le coupon (38) pouvant être soustrait de l'emballage intérieur (25) et/ou de l'étiquette d'ouverture (31) en saisissant la bande de préhension (42) sans colle sur le bord.

3. Emballage selon la revendication 1 ou l'une quelconque des autres revendications, **caractérisé par** les caractéristiques suivantes :
a) le coupon (38) s'étend, en cas de recouvrement partiel ou total de l'étiquette d'ouverture (31) par une branche frontale (40), dans la zone d'une paroi frontale intérieure (30) de l'emballage intérieur (25), de préférence sur toute la largeur ou la profondeur de la paroi frontale intérieure (30),
b) une branche suivante du coupon (38), à savoir une branche avant (41), s'étend dans la zone d'une paroi avant intérieure (27) en cas de recouvrement partiel ou de recouvrement total d'une branche de l'étiquette d'ouverture (31), à savoir d'une branche d'actionnement (33) de l'étiquette d'ouverture, le cas échéant y compris une languette de préhension (39) de l'étiquette d'ouverture (31),
c) une impression du coupon (38) est placée au moins dans la branche frontale (40) du coupon (38) recouvrant la paroi frontale intérieure (30).

4. Emballage selon la revendication 1 ou l'une quelconque des autres revendications, **caractérisé en ce que** le coupon (38) s'étend dans la zone de la paroi frontale intérieure (30) jusqu'à un bord arrière de l'emballage intérieur (25), à savoir jusqu'au bord formé entre la paroi frontale intérieure (30) et une paroi arrière intérieure (28), et/ou **en ce qu'**une/la branche d'actionnement (33) de l'étiquette d'ouverture (31) présente, dans la zone de la paroi avant intérieure (27), une longueur supérieure à celle de la branche avant (41) du coupon (38), la bande de préhension (42) du coupon (38) étant agencée à distance de la languette de préhension (39) exposée de l'étiquette d'ouverture (31).

5. Emballage selon la revendication 1 ou l'une quelconque des autres revendications, **caractérisé en ce qu**'un coupon (38), notamment de petites dimensions, de préférence un coupon (38) multicouche, plié ou constitué de couches superposées, est agencé dans la zone d'une/de la branche de recouvrement frontale (32) de l'étiquette d'ouverture (31), et/ou en ce qu'un coupon (38), notamment de petites dimensions, de préférence un coupon (38) multicouche, plié ou constitué de couches superposées, est agencé dans la zone d'une/de la branche d'actionnement (33) de l'étiquette d'ouverture (31).

6. Emballage selon la revendication 5, **caractérisé en ce que** le coupon (38) est agencé exclusivement dans la zone de la branche de recouvrement frontale (32) ou exclusivement dans la zone de la branche d'actionnement (33), et/ou **en ce que** le coupon (38) est fixé à la branche de recouvrement (32) ou à la branche d'actionnement (33) au moyen de colle amovible.

7. Emballage selon la revendication 5 ou 6, **caractérisé en ce que** le coupon (38) est constitué d'une découpe en forme de bande qui est pliée en accordéon, notamment en un bloc, en formant plusieurs couches, ou de plusieurs couches individuelles de matériau plat, notamment de papier, reliées entre elles en un bloc par collage latéral, une couche du coupon (38) étant fixée à l'étiquette d'ouverture (31) au moyen de colle amovible, notamment à la branche de recouvrement (32) frontale ou à la branche d'actionnement (33).

8. Emballage selon la revendication 7, **caractérisé en ce que** la couche extérieure du coupon (38) est munie d'un pan de manipulation (45) pour le dépliage manuel du coupon (38), ou **en ce que** plusieurs ou toutes les couches du coupon (38) sont munies chacune d'un pan de manipulation (45) pour l'enlèvement de la couche respective du coupon (38).

9. Emballage selon la revendication 1 ou l'une quelconque des autres revendications, **caractérisé par** les caractéristiques suivantes :
a) le coupon (38), constitué de préférence uniquement d'une branche avant (41), est positionné dans la zone avant de l'emballage intérieur (25), notamment entre l'emballage intérieur (25) ou la paroi avant intérieure (27) d'une part et une paroi avant de boîte (14) d'une partie de boîte (11) de l'emballage extérieur (10) ou un col (13) agencé dans la partie de boîte (11) avec une paroi avant de col allongée (20) d'autre part,
b) le coupon (38) peut être soustrait de la position initiale, de préférence en raison d'une liaison par complémentarité de forme avec l'étiquette d'ouverture (31), lors de l'actionnement de celle-ci, de préférence par le fait qu'au moins la languette de préhension (39) de l'étiquette d'ouverture (31), de préférence en plus une zone partielle adjacente de la branche d'actionnement (33), passent à travers une ouverture (46) dans la branche avant (41) du coupon (38) pour la saisie, l'ouverture (46) étant placée à l'extérieur de la zone de la partie de boîte (11) de la paroi avant de boîte (14) .

10. Emballage selon la revendication 1 ou l'une quelconque des autres revendications, **caractérisé en ce que** le coupon (38) allongé, de préférence en forme de bande, présente dans la zone de la branche avant (41) et/ou dans la zone de la branche frontale (40) une bande de préhension (42) éloignée des deux extrémités du coupon (38), de préférence une bande de préhension (42) à double couche formée par pliage du coupon (38).

11. Emballage selon la revendication 10, **caractérisé en ce que** la bande de préhension (42) orientée transversalement, configurée sous forme de pliage en forme de boucle du coupon (38), est positionnée dans la zone de la branche avant (41) à une faible distance au-dessus de la paroi avant de boîte (14) de l'emballage extérieur (10) et le coupon (38) est relié à l'emballage intérieur (25) ou à la branche de recouvrement (32) de l'étiquette d'ouverture (31), de préférence par collage amovible, notamment par une bande de colle (43) sur le bord transversal frontal du coupon (38).

12. Emballage selon la revendication 1 ou l'une quelconque des autres revendications, **caractérisé par** les caractéristiques suivantes :
a) l'étiquette d'ouverture (31) et le coupon (38) sont reliés l'un à l'autre en une unité, notamment en formant une découpe commune,
b) le coupon (38) est appliqué contre l'étiquette d'ouverture (31) en raison d'une ligne de pliage entre l'étiquette d'ouverture (31) et le coupon (38), au moins sur la branche d'actionnement (33) de celle-ci,
c) le coupon (38) est fixé à l'étiquette d'ouverture (31) jusqu'à la première utilisation au moyen d'une liaison par colle amovible, notamment par des bandes de colle (48) orientées transversalement.

13. Emballage selon la revendication 12, **caractérisé par** les caractéristiques suivantes :
a) le coupon (38) est relié de manière séparable à l'étiquette d'ouverture (31) par l'intermédiaire d'une ligne d'affaiblissement orientée transversalement, notamment des lignes de perforation (49),
b) le coupon (38) est relié à l'étiquette d'ouverture (31) le long d'un bord libre destiné à délimiter la languette de préhension (39) de celle-ci,
c) la ligne de séparation, notamment la ligne de perforation (49), forme le bord libre de la languette de préhension (39),
d) le coupon (38), dans la position initiale, s'applique contre le côté extérieur de la branche d'actionnement (34) de l'étiquette d'ouverture (31), de préférence en formant un bord de préhension (50) exposé.

14. Procédé de fabrication d'emballages intérieurs d'emballages selon l'une quelconque des revendications 1 à 13, dans lequel des découpes pour l'emballage intérieur sont séparées d'une bande continue de matériau ou de film (51) qui est posée de préférence par le haut sur une série d'emballages ou d'unités (52) transportés successivement, constitués d'un groupe de cigarettes et d'un col intérieur, et qui est pliée autour de ceux-ci en formant une formation tubulaire, des découpes pour la formation d'étiquettes d'ouverture (31) étant placées en position correcte sur la bande de film (51), **caractérisé par** les caractéristiques suivantes :
a) les étiquettes d'ouverture (31) sont posées en position correcte sur la bande de film (51) dans un premier poste de transfert par une étiqueteuse (53),
b) dans un poste de transfert suivant, des découpes de coupons (38) sont amenées à la bande de film (51) par une deuxième étiqueteuse (54) et posées en position correcte sur le côté supérieur libre des étiquettes d'ouverture (31),
c) ensuite, des découpes ou des emballages intérieurs (25) partiellement finis sont séparés de la bande de film (51) pliée sous forme tubulaire.

15. Procédé selon la revendication 14, **caractérisé en ce qu**'un organe de transfert pour les coupons (38) dépose les coupons (38) sur les étiquettes d'ouverture (31) dans la zone de la formation tubulaire de la bande de film (51), notamment sur des branches d'actionnement (33) des étiquettes d'ouverture (31) situées sur le côté supérieur de la bande de film (51), et/ou en ce que les coupons (38) sont placés sur l'étiquette d'ouverture (31) dans la direction de transport de la bande de film (51) à la suite d'un dispositif de formage du film pour former une forme tubulaire de la bande de film (51).
